# EUROPÄISCHE PATENTSCHRIFT

(11) **EP 1 727 956 B1**
(45) Veröffentlichungstag und Bekanntmachung des Hinweises auf die Patenterteilung: **29.07.2009**
(21) Anmeldenummer: 05736342.6
(22) Anmeldetag: 08.03.2005
(51) Int. Cl.: E05F 3/22

(54) **TÜRSCHLIESSER**
DOOR CLOSER
FERME-PORTE

(30) Priorität: 12.03.2004 DE 102004012637
(43) Veröffentlichungstag der Anmeldung: 06.12.2006
(73) Patentinhaber: DORMA GMBH & CO. KG, 58256 Ennepetal (DE)
(72) Erfinder: WINKLER, Bernd, 58339 Breckerfeld (DE)
(86) Internationale Anmeldenummer: PCT/EP2005/002401
(87) Internationale Veröffentlichungsnummer: WO 2005/088050

(56) Entgegenhaltungen:
- WO-A-98/49419
- DE-A1- 2 308 243
- DE-A1- 10 023 761
- GB-A- 1 375 889
- US-A- 5 497 533

## Beschreibung

Die Erfindung betrifft einen Türschließer oder dergleichen mit einem Gehäuse und einer Abdeckung, wobei an dem Gehäuse die Abdeckung anbringbar ist und wobei das Gehäuses an jeder Stirnseite von einer Endkappe verschlossen ist, die eine nach außen weisende Stirnfläche aufweist.

Solche Türschließer wie in GB 1375889 offenbart, sind hinlänglich bekannt. Die Gehäuse, welche den eigentlichen Türschließermechanismus aufnehmen, sind in aller Regel optisch wenig ansprechend und lassen sich auch nur bedingt an die individuellen Wünsche der Kunden anpassen. Insbesondere wird es oft als störend empfunden, dass das Gehäuse nicht wie aus einem Guss erscheint.

Es ist daher Aufgabe der vorliegenden Erfindung, einen neuen Türschließer zu schaffen, welcher auch in optischer Hinsicht einen ansprechenden Eindruck hinterlässt.

Diese Aufgabe wird bei einem Türschließer oder dergleichen mit einem Gehäuse und einer Abdeckung, wobei an dem Gehäuse die Abdeckung anbringbar ist und wobei das Gehäuse an jeder Stirnseite von einer Endkappe verschlossen ist, die eine nach außen weisende Stirnfläche aufweist, und wobei die Abdeckung im Querschnitt U-förmig mit offenen Stirnseiten ausgebil-det ist und sich die Abdeckung bis zur Ebene der Stirnflächen der Endkappen erstreckt, dadurch gelöst, dass das Gehäuse einen im Querschnitt L-förmigen Montagewinkel aufweist, dessen vertikaler Schenkel zur Befestiun des Montagewinkels an einer Tür einem Türrahmen einer Wand oder dergleichen dient und an dessen horizontalem Schenkel das Türschließermechanismus anbringbar ist, und dass die Endkappe den vertikalen Schenkel des Montagewinkels fugenlos überdeckt.

Infolge dieser Ausgestaltung ergibt sich ein Türschließer, welcher durch sein insgesamt geschlossen wirkendes Erscheinungsbild in optischer Hinsicht außerordentlich ansprechend und sehr schlank wirkt.

Nach der Erfindung weist das Gehäuse einen im Querschnitt L-förmigen Montagewinkel auf, dessen vertikaler Schenkel zur Befestigung des Montagewinkels an einer Tür, einem Türrahmen, einer Wand oder dergleichen dient und an dessen horizontalem Schenkel der Türschließermechanismus anbringbar ist. Ein solcher Montagewinkel kann aufgrund seiner L-Form nicht nur einfach und schnell an der Tür, dem Türrahmen, der Wand oder dergleichen angebracht werden, sondern er bietet auch gute Montage- und Wartungsmöglichkeiten für den eigentlichen Türschließermechanismus, da der Türschließermechanismus auf nahezu allen Seiten freiliegt und daher gut zugänglich ist.

Die Abdeckung ist im Querschnitt U-förmig mit offenen Stirnseiten ausgebildet, so dass sich eine einfache und schnelle Anbringung des Türschließers an dem Montagewinkel durchführen lässt.

Vorteilhafte Weiterbildungen ergeben sich aus den Unteransprüchen. Damit auch eine sichere Fixierung der Abdeckung an dem Montagewinkel gewährleistet ist, ist die Abdeckung nach einer vorteilhaften Weiterbildung über eine formschlüssige Rastverbindung an dem Montagewinkel gehalten.

Diese Rastverbindung ist vorzugsweise so ausgebildet, dass sie von zwei an den freien Enden der U-förmigen Abdeckung nach innen vorstehenden Vorsprüngen und zwei damit zusammenwirkenden, nach außen vorstehenden und im Bereich des vertikalen Schenkels des Montagewinkels liegenden Nasen besteht.

Um eine ausreichende Verwindungssteifigkeit zu erzielen, ist die Abdeckung vorteilhafterweise als Strangpressprofil ausgebildet.

Eine besondere optische Wirkung lässt sich erzielen, wenn gemäß einer bevorzugten Ausgestaltung zwischen der Abdeckung und der Endkappe eine von der Stirnseite des Gehäuses her sichtbare Schattenfuge ausgebildet ist.

Die Schattenfuge ist vorzugsweise von einer an drei Seiten der Endkappe vorgesehenen Ausklinkung (Rücksprung) gebildet. An der vierten Seite ist keine Ausklinkung vorgesehen, so dass im fertig montierten Zustand die Endkappe den vertikalen Schenkel des Montagewinkels fugenlos überdeckt.

Zur leichten Anbringung der Endkappe an dem Montagewinkel ist nach einer vorteilhaften Weiterbildung die Endkappe auf ein an dem Montagewinkel angebrachtes Befestigungselement aufschiebbar.

Das Befestigungselement ist vorteilhafterweise als Winkelprofil ausgebildet, dessen einer Schenkel mit dem horizontalen Schenkel des Montagewinkels verbindbar ist und dessen anderer Schenkel vor der Stirnseite des Gehäuses liegt. Die Verbindung mit dem horizontalen Schenkel des Montagewinkels erfolgt vorzugsweise über eine Schraubverbindung, so dass eine schnelle und trotzdem lösbare Befestigung ermöglicht wird.

Der vor der Stirnseite des Gehäuses liegende Schenkel weist vorzugsweise eine im Wesentlichen kreisförmige Befestigungsscheibe mit einer umlaufenden Nut auf. Infolge der Kreisform ist eine einfache Anbringung der Endkappe gewährleistet, da wegen der Kreisform keine besonderen Ausrichtarbeiten vorgenommen werden müssen. Durch die umlaufende Nut kann eine sichere und positionsgenaue Lagerung der Endkappe sichergestellt werden.

Damit die Endkappe leicht und einfach an der Befestigungsscheibe angebracht werden kann, ist die Endkappe nach einer bevorzugten Ausgestaltung mit einer innen liegenden Wand versehen, die ein einseitig offenes Langloch aufweist. Somit kann die Endkappe leicht auf die Befestigungsscheibe aufgeschoben werden.

Um eine sichere Lagerung der Endkappe an der Befestigungsscheibe zu gewährleisten, greift nach einer vorteilhaften Weiterbildung das einseitige offene Langloch im aufgesetzten Zustand mit seinen Rändern in die Nut der Befestigungsscheibe ein. Somit ist die Endkappe sicher und lagegenau an der Befestigungsscheibe gehalten.

Die sichere Lagerung kann noch dadurch verbessert werden, wenn in vorteilhafter Weise die seitlichen Ränder des Langloches mit je einem Vorsprung versehen sind, der im aufgesetzten Zustand eine Verrastung mit der Befestigungsscheibe eingeht.

Aus optischen Gründen kann die Stirnseite der Endkappe mit einem Lochmuster, vorzugsweise in Form von Sacklöchern, versehen sein.

Nach einer bevorzugten Ausführungsform ist das Gehäuse länger als der eigentliche Türschließermechanismus, so dass in dem Gehäuse noch ein Freiraum, z. B. zur Aufnahme eines Antriebes, verbleibt. Wenn weiterhin das Gehäuse des Türschließers ein Höhen-/Tiefenverhältnis von etwa 5/4 aufweist, kann der gesamte Türschließer in optisch ansprechender Art und Weise ausgebildet werden.

Das Gehäuse ist nach einer vorteilhaften Weiterbildung ca. 49 mm hoch und ca. 37 mm tief.

Ein besonders ansprechender optischer Eindruck kann weiterhin dann erzielt werden, wenn sich das Gehäuse über die gesamte Breite der Tür erstreckt und/oder wenn eine mit dem Türschließer zusammenwirkende Gleitschiene die gleiche Länge aufweist wie das Gehäuse des Türschließers.

Bei dem erfindungsgemäßen Türschließer kann das Gehäuse an der Tür oder dergleichen und die Gleitschiene an einem zugeordneten Türrahmen oder dergleichen befestigt sein. Nach einer alternativen Ausführungsform kann auch die Gleitschiene an der Tür oder dergleichen und das Gehäuse an einem zugeordneten Türrahmen oder dergleichen befestigt sein.

Weitere Einzelheiten, Merkmale und Vorteile der Erfindung ergeben sich aus der nachfolgenden Beschreibung eines bevorzugten Ausführungsbeispieles anhand der Zeichnungen.

### Es zeigen:

- Figur 1:: Eine perspektivische Ansicht eines erfindungsgemäßen Tür-schließers;
- Figur 2:: eine Frontalansicht des erfindungsgemäßen Türschließers nach Figur 1;
- Figur 3:: eine Stirnansicht des erfindungsgemäßen Türschließers nach Figur 1;
- Figur 4:: einen Schnitt durch das Gehäuse des Türschließers nach Figur 1;
- Figur 5:: eine Detailansicht der Einzelheit X aus Figur 4;
- Figur 6:: eine Ansicht des Montagewinkels von hinten;
- Figur 7:: eine Ansicht des Montagewinkels von oben;
- Figur 8:: eine perspektivische Ansicht einer Endkappe;
- Figur 9:: eine Stirnseitenansicht der Endkappe nach Figur 8;
- Figur 10.: eine Innenansicht der Endkappe nach Figur 8;
- Figur 11:: eine Draufsicht auf eine Gleitschiene;
- Figur 12:: eine Stirnansicht der Gleitschiene nach Figur 11;
- Figur 13:: eine perspektivische Ansicht eines Befestigungsstückes;
- Figur 14:: eine Draufsicht auf das Befestigungsstück nach Figur 13;
- Figur 15:: einen Querschnitt durch die Gleitschiene und
- Figur 16:: eine Detailansicht der Einzelheit X aus Figur 15.

Bei der Darstellung sind nur die hier relevanten Teile dargestellt, alle anderen Konstruktionselemente sind zur besseren Übersichtlichkeit weggelassen worden.

Ein Türschließer weist ein Gehäuse 1 auf, in dem der eigentliche Türschließermechanismus (nicht dargestellt) untergebracht ist. Aus dem Gehäuse 1 ragt in bekannter Weise eine Antriebsachse 2 heraus, an welcher ein Gestänge 3 befestigt ist, das an seinem anderen Ende ein Gleitstück 4 (siehe Figur 11) trägt, welches in einer Gleitschiene 5 geführt ist.

Das Gehäuse 1 weist einen L-förmigen Montagewinkel 6 auf, dessen vertikaler Schenkel 6a mit Bohrungen 7 zur Befestigung des Montagewinkels 6 an einer Tür, einem Türrahmen, einer Wand oder dergleichen versehen ist. Der horizontale Schenkel 6b des Montagewinkels 6 ist mit Befestigungsbohrungen 8 für den eigentlichen Türschließermechanismus, mit Durchtrittsöffnungen 9 für die Antriebsachse 2, mit Zugangsöffnungen 10 für in dem Türschließermechanismus vorhandene Ventile und mit Haltebohrungen 11 für an den Stirnseiten des Montagewinkels 6 anbringbare Befestigungselemente 12 versehen. Die Befestigungsbohrungen 8, die Durchtrittsöffnungen 9 und die Zugangsöffnungen 10 sind doppelt an dem Montagewinkel 6 vorgesehen, so dass der gleiche Montagewinkel 6 für rechts- und für linksschließende Türschließer verwendet werden kann.

Das Gehäuse 1 des Türschließers weist weiterhin eine U-förmige Abdeckung 13 auf, die als an ihren Stirnseiten offenes Strangpressprofil ausge-bildet ist. Ein Schnitt durch den Montagewinkel 6 mit aufgesetzter Abdeckung 13 ist in Figur 4 gezeigt. Zur Verrastung der Abdeckung 13 an dem Montagewinkel 6 ist eine formschlüssige Rastverbindung vorgesehen, welche im Detail in Figur 5 dargestellt ist.

Die Rastverbindung besteht aus an den freien Enden der U-förmigen Abdeckung 13 nach innen vorstehenden Vorsprüngen 14, die hinter nach außen vorstehende und im Bereich des vertikalen Schenkels 6a des Montagewinkels 6 liegende Nasen 15 greifen können, wie dies aus den Figuren 4 und 5 ersichtlich ist.

Die Stirnseiten des Gehäuses 1 sind von Endkappen 16 verschlossen, die auf die an dem horizontalen Schenkel 6b des Montagewinkels 6 angebrachte Befestigungselemente 12 aufgeschoben werden können. Dazu ist das Befestigungselement 12 als Winkelprofil ausgebildet. Wenn das Befestigungselement 12 mit seinem einen Schenkel mit dem horizontalen Schenkel 6a des Montagewinkels 6 verbunden ist, liegt dessen anderer Schenkel vor der Stirnseite des Gehäuses 1. Der vor der Stirnseite des Gehäuses 1 liegende Schenkel weist eine im Wesentlichen kreisförmige Befestigungsscheibe 12a mit einer umlaufenden Nut 12b auf. Weiterhin ist jede Endkappe 16 mit einer innen liegenden Wand 16a versehen, die ein einseitig offenes Langloch 16b aufweist. Mit diesem Langloch 16b kann die Endkappe 16 so auf die Befestigungsscheibe 12a geschoben werden, dass die Ränder des Langloches 16b in die Nut 12b der Befestigungsscheibe 12a eingreifen. Damit eine lagesichere Verrastung zwischen der Endkappe 16 und dem Befestigungselement 12 gewährleistet ist, sind die seitlichen Ränder des Langloches 16b mit je einem Vorsprung 16c versehen sind, der im aufgesetzten Zustand die Befestigungsscheibe 12a hintergreift.

Weiterhin ist die nach außen weisende Seite der Endkappe 16 mit einem Lochmuster 17 verziert, welches im dargestellten Ausführungsbeispiel aus symmetrisch angeordneten Sacklöchern besteht, aber auch andere Formen oder Ausgestaltungen haben kann.

Die Endkappe 16 weist auf drei Seiten ihres Umfanges eine Ausklinkung (Rücksprung) auf, welche eine Schattenfuge 18 zwischen der Endkappe 16 und der Abdeckung 13 bildet.

Im aufgesetzten Zustand überdeckt die Abdeckung 13 nicht nur den Montagewinkel 6, sondern auch die Endkappen 16, so dass - wie insbesondere in Figur 2 zu erkennen ist - die Endkappen 16 bei einer Frontalansicht nicht zu sehen sind, da die offenen Endflächen der Abdeckung 13 und die Stirnflächen der Endkappen 16 in einer Ebene liegen. Wie bereits ausgeführt, bildet die auf drei Seiten vorgesehene Ausklinkung an den Endkappen 16 eine Schattenfuge 18 zwischen den Endkappen 16 und der Abdeckung 13. Da auf der vierten Seite der Endkappe 16 keine Ausklinkung vorgesehen ist, überdecken auf dieser Seite die Endkappen 16 den vertikalen Schenkel 6a des Montagewinkels 6, so dass dieser nicht zu sehen ist.

Das gesamte Gehäuse 1 ist relativ klein ausgebildet und weist ein Höhen-/ Tiefenverhältnis von etwa 5/4 auf. Es ist insbesondere ca. 49 mm hoch und ca. 37 mm tief.

Die Gleitschiene 5 weist eine ähnliche Ausgestaltung wie das Gehäuse 1 auf. Sie besteht aus einer C-förmigen Führungsschiene 20, in weicher das Gleitstück 4 geführt ist und welche an ihren Stirnseiten offen ist. In diese offenen Stirnseiten sind Befestigungsstücke 21 einsetzbar, mittels derer die Führungsschiene 20 an der Tür, dem Türrahmen, der Wand oder dergleichen befestigt werden kann.

Jedes Befestigungsstück 21 besteht aus einem in die Führungsschiene 20 einschiebbaren Ansatz 22, einem mit einer Befestigungsbohrung versehenen Halteblock 23 zur Befestigung der Führungsschiene 20 und einer Stirnwand 24. Die Stirnwand 24 ist - wie die Endkappe 16 - auf drei Seiten ihres Umfanges mit einer Ausklinkung zur Bildung einer Schattenfuge 24a versehen.

Die Führungsschiene 20 ist - wie der Montagewinkel 6 - mit einem U-förmigen Abdeckelement 25 verkleidbar, welches an seinen Stirnseiten offen ist. Zur Befestigung des Abdeckelementes 25 an der Führungsschiene 20 sind im Bereich der freien Enden des U-förmigen Abdeckelementes 25 nach innen vorstehende Rastnasen 25a vorgesehen, welche mit Rastausnehmungen 26 in der Führungsschiene 20 zusammenwirken.

Im aufgesetzten Zustand verkleidet das Abdeckelement 25 nicht nur die Führungsschiene 20, sondern überdeckt auch die Befestigungsstücke 21, so dass - wie insbesondere in Figur 2 zu erkennen ist - die Befestigungsstücke 21 bei einer Frontalansicht nicht zu sehen sind, da die offenen Endflächen des Abdeckelementes 25 und die Stirnwände 24 der Befestigungsstücke 21 in einer Ebene liegen. Wie bereits ausgeführt, bildet die auf drei Seiten vorgesehene Ausklinkung an den Stirnwänden 24 eine Schattenfuge 24a zwischen den Befestigungsstücken 21 und dem Abdeckelement 25. Da auf der vierten Seite der Stirnwand 24 keine Ausklinkung vorgesehen ist, überdeckt auf dieser Seite die Stirnwand 24 die Führungsschiene 20, so dass dieser nicht zu sehen ist.

Das Gehäuse 1 kann länger als der eigentliche Türschließermechanismus ausgebildet sein, so dass in dem Gehäuse 1 noch Platz, z. B. für einen Antrieb, vorhanden ist. Das Gehäuse 1 kann sich über die gesamte Breite der Tür erstrecken. Aus Symmetriegründen ist die Gleitschiene 5 genauso lang ausgebildet wie das Gehäuse 1.

Je nach Anwendungsfall kann das Gehäuse 1 an der Tür und die Gleitschiene 5 am Türrahmen oder an einer Wand befestigt sein oder die Gleitschiene 5 kann an der Tür angebracht sein und das Gehäuse 1 am Türrahmen oder an einer Wand.

Durch die Verwendung der Abdeckung 13 für den Türschließer und das Abdeckelement 25 für die Gleitschiene 5 kann eine ganz individuelle Anpassung an bei Türen verwendete Beschläge vorgenommen werden. Die Abdeckung 13 und das Abdeckelement können aus unterschiedlichen Materialien, insbesondere aus Aluminium, Edelstahl oder Kunststoff, bestehen, die neben einer individuellen Formgebung auch eine unterschiedliche Oberflächenbehandlung aufweisen können.

### Bezugszeichenliste

- 1: Gehäuse
- 2: Antriebsachse
- 3: Gestänge
- 4: Gleitstück
- 5: Gleitschiene
- 6: Montagewinkel
- 6a: vertikaler Schenkel
- 6b: horizontaler Schenkel
- 7: Bohrung
- 8: Befestigungsbohrung
- 9: Durchgangsöffnung
- 10: Zugangsöffnung
- 11: Haltebohrung
- 12: Befestigungselement
- 12a: Befestigungsscheibe
- 12b: Nut
- 13: Abdeckung
- 14: Vorsprung
- 15: Nase
- 16: Endkappe
- 16a: Wand
- 16b: Langloch
- 16c: Vorsprung
- 17: Lochmuster
- 18: Schattenfuge
- 20: Führungsschiene
- 21: Befestigungsstück
- 22: Ansatz
- 23: Halteblock
- 24: Stirnwand
- 24a: Schattenfuge
- 25: Abdeckelement
- 25a: Rastnase
- 26: Rastausnehmung

## Patentansprüche

1. Türschließer oder dergleichen mit einem Gehäuse und einer Abdeckung (13), wobei an dem Gehäuse die Abdeckung (13) anbringbar ist und wobei das Gehäuse an jeder Stirnseite von einer Endkappe (16) verschlossen ist, die eine nach außen weisende Stirnfläche aufweist, wobei die Abdeckung (13) im Querschnitt U-förmig mit offenen Stirnseiten ausgebildet ist und sich die Abdeckung (13) bis zur Ebene der Stirnflächen der Endkappen (16) erstreckt, **dadurch gekennzeichnet, dass** das Gehäuse (1) einen im Querschnitt L-förmigen Montagewinkel (6) aufweist, dessen vertikaler Schenkel (6a) zur Befestigung des Montagewinkels (6) an einer Tür, einem Türrahmen, einer Wand oder dergleichen dient und an dessen horizontalem Schenkel (6b) ein Türschließermechanismus anbringbar ist, und dass die Endkappe (16) den vertikalen Schenkel (6a) des Montagewinkels (6) fugenlos überdeckt.

2. Türschließer nach einem der vorhergehenden Ansprüche, **dadurch gekennzeichnet, dass** die Abdeckung (13) über eine formschlüssige Rastverbindung (14, 15) an dem Montagewinkel (6) gehalten ist.

3. Türschließer nach Anspruch 2, **dadurch gekennzeichnet, dass** die Rastverbindung von zwei an den freien Enden der U-förmigen Abdeckung (6) nach innen vorstehenden Vorsprüngen (14) und zwei damit zusammenwirkenden, nach außen vorstehenden und im Bereich des vertikalen Schenkels (6a) des Montagewinkels (6) liegenden Nasen (15) gebildet ist.

4. Türschließer nach einem der vorhergehenden Ansprüche, **dadurch gekennzeichnet, dass** die Abdeckung (13) als Strangpressprofil ausgebildet ist.

5. Türschließer nach einem der vorhergehenden Ansprüche, **dadurch gekennzeichnet, dass** zwischen der Abdeckung (13) und der Endkappe (16) eine von der Stirnseite des Gehäuses (1) her sichtbare Schattenfuge (18) ausgebildet ist.

6. Türschließer nach Anspruch 5, **dadurch gekennzeichnet, dass** die Schattenfuge (18) von einer an drei Seiten der Endkappe (16) vorgesehenen Ausklinkung (Rücksprung) gebildet ist.

7. Türschließer nach einem der vorhergehenden Ansprüche, **dadurch gekennzeichnet, dass** die Endkappe (16) auf ein an dem Montagewinkel (6) angebrachtes Befestigungselement (12) aufschiebbar ist.

8. Türschließer nach Anspruch 7, **dadurch gekennzeichnet, dass** das Befestigungselement (12) als Winkelprofil ausgebildet ist, dessen einer Schenkel mit dem horizontalen Schenkel (6b) des Montagewinkels (6) verbindbar ist und dessen anderer Schenkel vor der Stirnseite des Gehäuses (1) liegt.

9. Türschließer nach einem der Ansprüche 7-8, **dadurch gekennzeichnet, dass** der vor der Stirnseite des Gehäuses (1) liegende Schenkel des Befestigungselementes (12) eine im Wesentlichen kreisförmige Befestigungsscheibe (12a) mit einer umlaufenden Nut (12b) aufweist.

10. Türschließer nach einem der Ansprüche 7-9, **dadurch gekennzeichnet, dass** die Endkappe (16) mit einer innen liegenden Wand (16a) versehen ist, die ein einseitig offenes Langloch (16b) aufweist.

11. Türschließer nach Anspruch 10, **dadurch gekennzeichnet, dass** das einseitig offene Langloch (16b) im aufgesetzten Zustand der Endkappe (16) mit seinen Rändern in die Nut (12b) der Befestigungsscheibe (12) eingreift.

12. Türschließer nach einem der Ansprüche 10-11, **dadurch gekennzeichnet, dass** die seitlichen Ränder des Langloches (16b) mit je einem Vorsprung (16c) versehen sind, der im aufgesetzten Zustand eine Verrastung mit der Befestigungsscheibe (12a) eingeht.

13. Türschließer nach einem der vorhergehenden Ansprüche, **dadurch gekennzeichnet, dass** die Stirnseite der Endkappe (16) mit einem Lochmuster (17), vorzugsweise in Form von Sacklöchem, versehen ist.

14. Türschließer nach einem der vorhergehenden Ansprüche, **dadurch gekennzeichnet, dass** das Gehäuse (1) länger ist als der eigentliche Türschließermechanismus, so dass in dem Gehäuse (1) noch ein Freiraum, z. B. zur Aufnahme eines Antriebes, verbleibt.

15. Türschließer nach einem der vorhergehenden Ansprüche, **dadurch gekennzeichnet, dass** das Gehäuse (1) ein Höhen-/Tiefenverhältnis von etwa 5/4 aufweist.

16. Türschließer nach einem der vorhergehenden Ansprüche, **dadurch gekennzeichnet, dass** das Gehäuse (1) ca. 49 mm hoch und ca. 37 mm tief ist.

17. Türschließer nach einem der vorhergehenden Ansprüche, **dadurch gekennzeichnet, dass** sich das Gehäuse (1) über die gesamte Breite einer mit dem Türschließer verbundenen Tür erstreckt.

18. Türschließer nach einem der vorhergehenden Ansprüche, **dadurch gekennzeichnet, dass** eine mit dem Türschließer zusammenwirkende Gleitschiene (5) die gleiche Länge aufweist wie das Gehäuse (1).

19. Türschließer nach einem der vorhergehenden Ansprüche, **dadurch gekennzeichnet, dass** die Abdeckung (13) aus unterschiedlichen Materialien, insbesondere Aluminium, Edelstahl oder Kunststoff, besteht.

20. Türschließer nach einem der vorhergehenden Ansprüche, **dadurch gekennzeichnet, dass** die Abdeckung (13) eine unterschiedliche Formgestaltung aufweist.

21. Türschließer nach einem der vorhergehenden Ansprüche, **dadurch gekennzeichnet, dass** die Oberfläche der Abdeckung (13) unterschiedlich gestaltet sein kann.

## Claims

1. A door closer or the like, having a housing and a cover (13), the cover (13) being mountable to the housing and each front side of the housing being closed by an end cap (16), which has a frontal surface oriented towards the outside, the cover (13), in cross-section, being configured U-shaped with open front sides, and the cover (13) extending as far as the plane of the frontal surfaces of the end caps (16), **characterized in that** the housing (1) presents a mounting bracket (6), which is L-shaped in cross-section, the vertical leg (6a) thereof serving to attach the mounting bracket (6) to a door, to a door frame, to a wall or the like, and a door closer mechanism being mountable to the horizontal leg (6b) thereof, and **in that** the end cap (16) covers the vertical leg (6a) of the mounting bracket (6) without any gaps.

2. A door closer according to one of the preceding claims, **characterized in that** the cover (13) is retained at the mounting bracket (6) via a positive snap connection (14, 15).

3. A door closer according to claim 2, **characterized in that** the snap connection is formed by two extensions (14), which protrude to the inside at the free ends of the U-shaped cover (6), and by two projections (15), which cooperate with the extensions and protrude to the outside and are located in the area of the vertical leg (6a) of the mounting bracket (6).

4. A door closer according to one of the preceding claims, **characterized in that** the cover (13) is formed as an extruded profile.

5. A door closer according to one of the preceding claims, **characterized in that** a shadow gap (18), which is visible from the front side of the housing (1), is formed between the cover (13) and the end cap (16).

6. A door closer according claim 5, **characterized in that** the shadow gap (18) is formed by a notch (recess) provided on three sides of the end cap (16).

7. A door closer according to one of the preceding claims, **characterized in that** the end cap (16) can be slipped onto an attachment component (12) mounted to the mounting bracket (6).

8. A door closer according to claim 7, **characterized in that** the attachment component (12) is formed as an angle section, the one leg thereof being connectable to the horizontal leg (6a) of the mounting bracket (6) and the other leg thereof being located in front of the front side of the housing (1).

9. A door closer according to one of the claims 7 to 8, **characterized in that** the leg of the attachment component (12) located in front of the front side of the housing (1) has a substantially circular attachment disc (12a) with a peripheral groove (12b).

10. A door closer according to one of the claims 7 to 9, **characterized in that** the end cap (16) is provided with an inside located wall (16a), which has an oblong hole (16b) open on one side.

11. A door closer according to claim 10, **characterized in that**, in the mounted condition of the end cap (16), the oblong hole (16b), which is open on one side, engages in the groove (12b) of the attachment disc (12) with its edges.

12. A door closer according to one of the claims 10 to 11, **characterized in that** the lateral edges of the oblong hole (16a) are provided with one extension (16c) each, which, in the mounted condition, engages in a snap connection with the attachment disc (12a).

13. A door closer according to one of the preceding claims, **characterized in that** the front side of the end cap (16) is provided with a hole pattern (17), preferably in the shape of blind holes.

14. A door closer according to one of the preceding claims, **characterized in that** the housing (1) is longer than the actual door closer mechanism, such as to leave space available in the housing (1), e.g. to accommodate a drive.

15. A door closer according to one of the preceding claims, **characterized in that** the housing (1) has a height/depth ratio of about 5/4.

16. A door closer according to one of the preceding claims, **characterized in that** the housing (1) is about 49 mm high and about 37 mm deep.

17. A door closer according to one of the preceding claims, **characterized in that** the housing (1) extends over the entire width of a door connected to the door closer.

18. A door closer according to one of the preceding claims, **characterized in that** a slide channel (5), cooperating with the door closer, has the same length as the housing (1).

19. A door closer according to one of the preceding claims, **characterized in that** the cover (13) consists of various materials, in particular of aluminium, of stainless steel or of plastic material.

20. A door closer according to one of the preceding claims, **characterized in that** the cover (13) has a different design.

21. A door closer according to one of the preceding claims, **characterized in that** the surface of the cover (13) can be configured varied.

## Revendications

1. Ferme-porte ou similaire avec un boîtier et une couverture (13), la couverture (13) pouvant être montée au boîtier et le boîtier étant fermé à chaque côté frontal par un chapeau terminal (16), qui présente une surface frontale pointant vers l'extérieur, la couverture (13) étant aménagée en forme de U en coupe avec des côtés frontaux ouverts, et la couverture (13) s'étendant jusque dans le plan des côtés frontaux des chapeaux terminaux (16), **caractérisé en ce que** le boîtier (1) présente un coude de montage (6) ayant une forme en L en coupe, dont la branche verticale (6a) sert à la fixation du coude de montage (6) à une porte, à un cadre de porte, à une paroi ou similaire, et un mécanisme de fermeture de porte pouvant être monté sur sa branche horizontale (6b), et **en ce que** le chapeau terminal (16) couvre la branche verticale (6a) du coude de montage (6) sans joints.

2. Ferme-porte selon l'une des revendications précédentes, **caractérisé en ce que** la couverture (13) est retenue sur le coude de montage (6) par l'intermédiaire d'une connexion d'encliquetage (14, 15) par la forme.

3. Ferme-porte selon la revendication 2, **caractérisé en ce que** la connexion d'encliquetage est aménagée par deux projections (14) faisant saillie vers l'intérieur sur les extrémités libre de la couverture (6) en forme de U et par deux becs (15) coopérant avec elles, faisant saillie vers l'extérieur et étant situés dans la région de la branche verticale (6a) du coude de montage (6).

4. Ferme-porte selon l'une des revendications précédentes, **caractérisé en ce que** la couverture (13) est aménagée comme un profilé extrudé.

5. Ferme-porte selon l'une des revendications précédentes, **caractérisé en ce qu'**un joint d'ombre (18), qui est visible depuis le côté frontal du boîtier (1), est aménagé entre la couverture (13) et le chapeau terminal (16).

6. Ferme-porte selon la revendication 5, **caractérisé en ce que** le joint d'ombre (18) est aménagé par l'intermédiaire d'une entaille (retrait) prévue sur trois côtés du chapeau terminal (16).

7. Ferme-porte selon l'une des revendications précédentes, **caractérisé en ce que** le chapeau terminal (16) peut-être glissé sur un élément de fixation (12) qui est monté sur le coude de montage (6).

8. Ferme-porte selon la revendication 7, **caractérisé en ce que** l'élément de fixation (12) est aménagé comme profilé angulaire, dont une branche peut se raccorder sur la branche horizontale (6b) du coude de montage (6) et dont l'autre branche se situe devant le côté frontal du boîtier (1).

9. Ferme-porte selon l'une des revendications 7 à 8, **caractérisé en ce que** la branche de l'élément de fixation (12), située devant le côté frontal du boîtier (1), présente une rondelle de fixation (12a) essentiellement de forme circulaire avec une rainure (12b) circonférentielle.

10. Ferme-porte selon l'une des revendications 7 à 9, **caractérisé en ce que** le chapeau terminal (16) est pourvu d'une paroi (16a) située à l'intérieur, qui présente un trou oblong (16b) ouvert d'un côté.

11. Ferme-porte selon la revendication 10, **caractérisé en ce que**, lorsque le chapeau terminal (16) est dans la condition installée, le trou oblong (16b) ouvert d'un côté s'engage dans la rainure (12b) de la rondelle de fixation (12) avec ses bords.

12. Ferme-porte selon l'une des revendications 10 à 11, **caractérisé en ce que** les bords latéraux du trou oblong (16b) sont respectivement pourvus d'une projection (16c), qui, dans la condition installée, vient s'encliqueter dans la rondelle de fixation (12).

13. Ferme-porte selon l'une des revendications précédentes, **caractérisé en ce que** le côté frontal du chapeau terminal (16) est pourvu d'un motif à trous (17), de préférence en forme de trous borgnes.

14. Ferme-porte selon l'une des revendications précédentes, **caractérisé en ce que** le boîtier (1) est plus long que le mécanisme du ferme-porte lui-même, de sorte qu'il reste de l'espace dans le boîtier (1) pour recevoir un entraînement par exemple.

15. Ferme-porte selon l'une des revendications précédentes, **caractérisé en ce que** le boîtier (1) présente un ratio hauteur/profondeur d'environ 5/4.

16. Ferme-porte selon l'une des revendications précédentes, **caractérisé en ce que** le boîtier (1) a une hauteur d'environ 49 mm et une profondeur d'environ 37 mm.

17. Ferme-porte selon l'une des revendications précédentes, **caractérisé en ce que** le boîtier (1) s'étend sur toute la largeur d'une porte qui est connectée au ferme-porte.

18. Ferme-porte selon l'une des revendications précédentes, **caractérisé en ce qu'**une glissière (1), qui coopère avec le ferme-porte, présente la même longueur que le boîtier (1).

19. Ferme-porte selon l'une des revendications précédentes, **caractérisé en ce que** la couverture (13) consiste de divers matériaux, en particulier d'aluminium, d'acier inoxydable ou de matière plastique.

20. Ferme-porte selon l'une des revendications précédentes, **caractérisé en ce que** la couverture (13) présente des esthétiques industrielles diverses.

21. Ferme-porte selon l'une des revendications précédentes, **caractérisé en ce que** la surface de la couverture (13) peut être conçue différemment.
